# EUROPÄISCHE PATENTSCHRIFT

(11) **EP 3 879 195 B1**
(45) Veröffentlichungstag und Bekanntmachung des Hinweises auf die Patenterteilung: **24.09.2025**
(21) Anmeldenummer: 21161792.3
(22) Anmeldetag: 10.03.2021
(51) Int. Cl.: F24F 7/04, F24F 7/00, F24F 13/02

(54) **LÜFTUNGSKANALMODUL, LÜFTUNGSSYSTEM, GEBÄUDEWAND**
VENTILATION CHANNEL MODULE, VENTILATION SYSTEM, BUILDING WALL
MODULE DE CONDUIT D'AÉRATION, SYSTÈME D'AÉRATION, MUR DE BÂTIMENT

(30) Priorität: 11.03.2020 DE 102020106629
(43) Veröffentlichungstag der Anmeldung: 15.09.2021
(73) Patentinhaber: Stiebel Eltron GmbH & Co. KG, 37603 Holzminden (DE)
(72) Erfinder: Nies, Thilo, 37627 Stadtoldendorf (DE); Kvas, Peter, 53474 Bad Neuenahr-Ahrweiler (DE); Lepper, Ulrich, 49186 Bad Iburg (DE); Stahlschmidt, Ronald, 58511 Lüdenscheid (DE)

(56) Entgegenhaltungen:
- DE-A1- 102014 101 544
- DE-A1- 102016 103 950
- DE-A1- 102017 124 111
- DE-B3- 102009 045 668
- DE-U1- 202016 100 528

## Beschreibung

Die Erfindung betrifft in einem ersten Aspekt ein Lüftungskanalmodul gemäß dem Oberbegriff des Anspruchs 1. Die Erfindung betrifft in einem zweiten Aspekt ein Lüftungssystem gemäß dem Anspruch 17. Die Erfindung betrifft in einem dritten Aspekt eine Gebäudewand gemäß dem Anspruch 18.

Lüftungssysteme für die Belüftung von Gebäuden sind bekannt. Derartige Lüftungssysteme können Luft ab- und/oder zuführen. Bei der Luftführung muss eine Verbindung zwischen einem Wohnraum auf einer Innenseite einer Gebäudewand und einem Außenbereich auf einer Außenseite einer Gebäudewand gewährleistet werden. Hierfür wird eine Wanddurchführung durch die Gebäudewand mit einer Bohrung oder dergleichen Ausschnitt realisiert. Innerhalb der Wanddurchführung wird ein Kanal, insbesondere ein Durchführungskanal, und/oder ein Lüftungsgerät integriert. An der Innen- und Außenseite der Wand werden aus verschiedenen Gründen Abschlüsse (z.B. Wetterschutzhauben oder Design-Innenverschlüsse) verbaut. Die Abschlüsse für den Außenbereich werden oft sichtbar an der Fassade des Gebäudes angebracht. Diese Sichtbarkeit ist häufig nicht erwünscht.

Aus diesem Grund werden Luftführungskanäle genutzt, die die Luft derart führen, dass ein Abschluss nicht auf der Fassade angeordnet ist, sondern in der seitlichen Laibung eines Wandausschnitts. Derartige Laibungskanäle schützen die optische Wahrnehmung der Fassade. Die Laibungskanäle werden im Wandaufbau integriert. Oft werden sie dort in die Wärmedämmung der Wand integriert.

Bei Wandaufbauten mit einer Wandaußenschicht, insbesondere Klinker, mit Luftschicht oder ohne Luftschicht, werden die Fensterrahmen oft auf Stoß mit dem Klinker verbaut. Soll hier ein Laibungskanal verbaut werden, muss dieser innerhalb der Wandaußenschicht, insbesondere innerhalb des Klinkers, integriert werden.

Die Wandaußenschicht, insbesondere die Klinkersteine, müssen dafür im Bereich des Laibungskanals verjüngt werden. Oftmals ist ein Einbau aufgrund der Geometrie des Laibungskanals erst gar nicht möglich.

Eine derartige Verjüngung schwächt die Wandaußenschicht, insbesondere die Klinkerwand, vor allem strukturell. Witterungen, wie Windlasten und Schauer können Schäden an der Wandaußenschicht, insbesondere an der Klinkerwand, verursachen. Eine Verjüngung der Wandaußenschicht, insbesondere der Klinkersteine gilt es daher zu vermeiden.

Wünschenswert ist es daher, ein Lüftungskanalmodul und ein Lüftungssystem bereitzustellen, welches sowohl optisch/ästhetischen Anforderungen genügt, als auch eine strukturelle Schwächung einer Wandaußenschicht, insbesondere einer Klinkerwand, eines Gebäudes, verringert.

DE 10 2014 101 544 A1 offenbart ein Fensterkomplettmodul mit einem Lüftungsmodul, das in ein Dämmelement integriert ist. Das Fensterkomplettmodul wird als Nachrüstteil in einem unmittelbar an ein Fensterelement angrenzenden Wandbereich der Gebäudewand eingesetzt.

DE 10 2017 124 111 A1 zeigt eine Montagevorrichtung für eine Lüftungsvorrichtung, welche einen in eine Innenwand der Gebäudewand einzusetzenden Einbaukasten aufweist, der über Kanalabschnitte fluidleitend mit einem Fassadenabschluss an einer Fensterlaibung des Gebäudes verbunden ist.

DE 20 2016 100 528 U1 betrifft eine Fassadenanschlusseinrichtung für eine Lüftungseinrichtung zum Zuführen und/oder Abführen von Luft in oder aus einem Gebäude.

DE 10 2016 103 950 A1 oder DE 10 2009 045 668 B3 betreffen jeweils in eine Gebäudewand installierte Vorrichtungen zum Be- und Entlüften von Räumen eines Gebäudes.

An dieser Stelle setzt die Erfindung an, deren Aufgabe es ist, ein verbessertes Lüftungskanalmodul und Lüftungssystem bereitzustellen, welches die im Stand der Technik vorherrschenden Probleme zumindest teilweise behebt. Insbesondere soll eine Leitung von Luft durch die Gebäudewand ermöglicht werden, welche sowohl optisch/ästhetischen Anforderungen genügt, als auch eine strukturelle Schwächung einer Wandaußenschicht, insbesondere einer Klinkerwand, eines Gebäudes, verringert.

Die Aufgabe wird durch die Erfindung mit einem Lüftungskanalmodul des Anspruchs 1 gelöst. Die Erfindung geht aus von einem Lüftungskanalmodul für einen Laibungskanal, zum Einbau in eine Gebäudewand mit einer Laibung, aufweisend einen Strömungskanal, der einen Laibungsanschluss und einen Kanalanschluss in einer Luftführungsrichtung luftführend miteinander verbindet,

Erfindungsgemäß ist bei dem Lüftungskanalmodul vorgesehen, dass
- der Laibungsanschluss auf einer Laibungsseite, die der Laibung zugewandt ist, innerhalb eines Modulaußenbereichs angeordnet ist, der an eine Modulaußenseite angrenzt, die einer Außenseite der Gebäudewand zugewandt ist, wobei
- das Lüftungskanalmodul zwischen dem Laibungsanschluss und dem Kanalanschluss wenigstens einen Versatzbereich zum Führen eines Luftstroms aufweist, in dem die Luftführungsrichtung zwischen zwei, insbesondere zur Gebäudewand parallelen Ebenen normal zur Gebäudewand von einer Ebene, in der der Laibungsanschluss liegt, zu einer Ebene, in der der Kanalanschluss liegt, versetzt wird.

Indem der Laibungsanschluss auf der Laibungsseite innerhalb des Modulaußenbereichs angeordnet ist, und im Lüftungskanalmodul die Luftführungsrichtung normal zur Gebäudewand versetzt wird, wird eine geringe Modultiefe des Lüftungskanalmoduls erreicht. Durch eine geringe Modultiefe wird vorteilhaft eine Integration des Laibungskanals in die Gebäudewand ermöglicht, die nur eine relativ geringe Schwächung der Wandaußenschicht, insbesondere der Klinkerwand, verursacht. Insbesondere ist die Wandaußenschicht eine Klinkerwand.

Ein Versetzen der Luftführungsrichtung normal zur Gebäudewand bedeutet, dass durch die Ausbildung und Anordnung des Strömungskanals der durch das Lüftungskanalmodul geführte Luftstrom zwischen zwei, insbesondere zur Gebäudewand parallelen, Ebenen versetzt wird, nämlich von einer Ebene, in der der Kanalanschluss liegt, zu einer Ebene, in der der Laibungsanschluss liegt. Die Luftführungsrichtung muss dabei nicht senkrecht zur Gebäudewand verlaufen. Um die Luftführungsrichtung normal zur Gebäudewand zu versetzen, ist der Strömungskanal parallel zur Laibungsseite oder in ein einem Kanalwinkel zur Laibungsseite angeordnet, der bevorzugt kleiner oder gleich 45° ist, besonders bevorzugt kleiner oder gleich 40° ist. Die Modultiefe erstreckt sich senkrecht zur Laibungsseite zwischen der Laibungsseite und einer gegenüberliegenden Modulrückseite.

Je geringer die Modultiefe, desto größer ist der vorteilhafte Effekt der geringeren strukturellen Schwächung der Wandaußenschicht, insbesondere der Klinkerwand. Insbesondere ist die Wandaußenschicht eine Klinkerwand.

Die Lüftungsführungsrichtung beschreibt die Strömung der durch das Lüftungskanalmodul strömenden Luft und liegt in der Mitte des Kanalquerschnitts.

Das Klinkerformat, nämlich die Klinkerlänge, die Klinkerbreite, und die Klinkerhöhe ist insbesondere auf das Normalformat (NF) bezogen, in der die mit Klinkerlänge 240 mm, die Klinkerbreite 115 mm und die Klinkerhöhe 71 mm beträgt. Die Stärke der Mörtellage und somit der Abstand zwischen zwei Klinkersteinen beträgt insbesondere 10 mm. Gleichwohl sind im Rahmen der Erfindung andere Klinkerformate und/oder Mörtellagen gemäß DIN 1053 und/oder DIN 105 und/oder EN 771 möglich. Eine Klinkerhöhe schließt insbesondere eine Mörtellage ein.

Vorteilhafte Weiterbildungen der Erfindung sind den Unteransprüchen zu entnehmen und geben im Einzelnen vorteilhafte Möglichkeiten an, das oben erläuterte Konzept im Rahmen der Aufgabenstellung sowie hinsichtlich weiterer Vorteile zu realisieren.

Erfindungsgemäß ist ferner vorgesehen, dass,
- der Kanalanschluss innerhalb eines Modulinnenbereichs angeordnet ist, der an eine Modulinnenseite angrenzt, die der Modulaußenseite gegenüberliegt, wobei
- der Kanalanschluss auf einer der Laibungsseite gegenüberliegenden Modulrückseite angeordnet ist.

Vorteilhaft ist vorgesehen, dass das Lüftungskanalmodul eine Modultiefe aufweist, die kleiner oder gleich 120 mm, besonders bevorzugt kleiner oder gleich 110 mm ist, wobei sich die Modultiefe senkrecht zur Laibungsseite zwischen der Laibungsseite und einer gegenüberliegenden Modulrückseite erstreckt.

Eine derartige Weiterbildung berücksichtigt den Umstand, dass der Abschluss einer Klinkerwand vor der Laibung in der Regel aus vollen Klinkersteinen und in ihrer Klinkerlänge halbierten Klinkersteinen abwechselnd schichtweise gebildet wird. Eine Breite von 120 mm beträgt dabei in der Regel eine halbe Klinkerlänge, das heißt eine halbe Länge eines Klinkersteins. In einer Weiterbildung, in der die Modultiefe eine halbe Klinkerlänge oder weniger beträgt, müssen lediglich die vollen Klinkersteine verjüngt und/oder ausgeklinkt werden, und die halben Klinkersteine können vollständig entlang ihrer Längsachse auf eine halbe Klinkerbreite halbiert werden, wodurch der Arbeitsaufwand vorteilhaft reduziert wird.

Das Lüftungskanalmodul weist insbesondere eine Modultiefe auf, welche relativ gering ausgebildet ist, insbesondere eine halbe Klinkerbreite, beispielsweise kleiner oder gleich 110 mm. Das Lüftungskanalmodul weist insbesondere eine Modulbreite auf, die sich aus einer Kanalanschlussbreite, welche die Breite des Kanalanschlusses beschreibt, und einer Modulkernbreite zusammensetzt. Die Kanalanschlussbreite ist insbesondere kleiner oder gleich 70 mm und kann vorteilhaft an die Breite des Laibungskanals angepasst werden. Die Modulkernbreite kann insbesondere an den zu überbrückenden Versatz der Lüftungsführungsrichtung angepasst werden und kann insbesondere 106 mm betragen.

Vorteilhaft ist vorgesehen, dass eine Außenbereichsbreite des Modulaußenbereichs die Hälfte, in einer Alternative ein Drittel, einer Modulbreite beträgt, wobei sich die Modulbreite parallel zur Laibungsseite zwischen der Modulaußenseite und der Modulinnenseite erstreckt. Je geringer die Außenbereichsbreite ist, desto näher ist der Laibungsanschluss an der Modulaußenseite angeordnet, wodurch eine weitere Schwächung der Wandaußenschicht vorteilhaft vermieden wird.

Insbesondere ist vorgesehen, dass eine Innenbereichsbreite des Modulinnenbereichs die Hälfte, in einer Alternative ein Drittel, einer Modulbreite beträgt.

Vorteilhaft ist vorgesehen, dass der Strömungskanal in einem Kanalwinkel zur Laibungsseite verläuft, der kleiner oder gleich 40° ist. Bevorzugt ist der Kanalwinkel kleiner oder gleich 20°, besonders bevorzugt ist der Kanalwinkel kleiner oder gleich 10°. Je geringer der Kanalwinkel ist, desto geringer kann vorteilhaft - bei einem vergleichbaren Versatz der Luftführungsrichtung - die Modultiefe ausfallen.

Vorteilhaft ist vorgesehen, dass der Strömungskanal einen vertikal länglichen Kanalquerschnitt (AKQ) aufweist, insbesondere ein Höhe-zu-Breite-Verhältnis von mindestens 8 zu 1. Durch eine geringe seitliche Ausprägung eines derartigen vertikal länglichen Kanalquerschnitts ist dieser besonders geeignet für eine Integration in eine - ebenfalls vertikal länglich ausgebildete - Laibungsoberfläche. Durch die entsprechend größere Höhe wird trotz der geringen Breite des Querschnitts ein Strömungsquerschnitt erreicht, der für einen benötigten Luftaustausch erforderlich ist.

Vorteilhaft ist vorgesehen, dass der Laibungsanschluss eine sich normal zur Laibungsseite und/oder normal zur Laibungsoberfläche erstreckende Anschlussverlängerung aufweist. Insbesondere weist die Anschlussverlängerung eine Anschlusslänge auf, die kleiner oder gleich 120 mm ist. Insbesondere ist der Laibungsanschluss und/oder die Anschlussverlängerung ausgebildet, eine Blende oder dergleichen Abschlusselement aufzunehmen. Insbesondere weist der Laibungsanschluss und/oder die Anschlussverlängerung eine Blende oder dergleichen Abschlusselement auf. Durch eine Anschlussverlängerung wird insbesondere das Problem gelöst, dass im Stand der Technik Abschlüsse von Laibungskanälen oft nicht für Klinkerwände geeignet ist, weil beispielsweise ein Fensterrahmen und ein Abschluss eines Laibungskanals oft keinen gemeinsamen Bauraum im Klinker finden.

Vorteilhaft ist vorgesehen, dass die Anschlussverlängerung eine zur Außenseite der Gebäudewand gerichtete, äußere Seitenwand mit einer äußeren Wandstärke und eine gegenüberliegende innere Seitenwand mit einer inneren Wandstärke aufweist, wobei die innere Wandstärke größer ist als die äußere Wandstärke. Indem die innere Wandstärke größer ist, beispielsweise 8 bis 25 mm beträgt, kann eine Anbindung mit einem Fensterrahmen und/oder einer Rollladenschiene verbessert werden, insbesondere, weil ein ansonsten bestehender Zwischenraum durch die Wandstärke ausgefüllt wird. Vorteilhaft ist vorgesehen, dass die innere Seitenwand der Anschlussverlängerung und/oder der Laibungsanschluss angeordnet ist zum Anliegen an ein in der Laibung angeordnetes Fenster oder an eine in der Laibung angeordnete Rollladenschiene, wobei das Anliegen direkt oder über eine Dichtmittelfuge erfolgt.

Insbesondere ist vorgesehen, dass das Lüftungskanalmodul und/oder die Anschlussverlängerung gebildet ist aus mindestens einem der folgenden Materialien: Kunststoff, Blech, Holzfasern. Insbesondere ist das Lüftungskanalmodul oder der Modulkorpus oder die Anschlussverlängerung aus einem Material gebildet, welches die Brandklasse der Dämmung, d. h. des in der Dämmschicht verwendeten Materials, erfüllt. Insbesondere ist das Lüftungskanalmodul oder der Modulkorpus oder die Anschlussverlängerung aus einem expandierten oder extrudierten Kunststoff hergestellt.

Vorteilhaft ist mindestens eine Verstrebung vorgesehen, die innerhalb des Strömungskanals und/oder der Anschlussverlängerung angeordnet ist. Mittels einer möglichst strömungsgünstig ausgebildeten und/oder angeordneten Verstrebung kann die mechanische Stabilität des Lüftungskanalmoduls und/oder Anschlussverlängerung verbessert werden.

Vorteilhaft ist mindestens ein Stabilisierungsblech vorgesehen zur Aufnahme in eine Mörtellage einer Wandaußenschicht der Gebäudewand, wobei
- die Wandaußenschicht eine zur Außenseite der Gebäudewand gerichtete Schicht der Gebäudewand ist, und
- das Stabilisierungsblech an dem Lüftungskanalmodul befestigt ist oder an dem Lüftungskanalmodul anliegt, insbesondere aufliegt.

Insbesondere ist vorgesehen, dass das Lüftungskanalmodul symmetrisch zu einer horizontal in der Mitte des Lüftungskanalmoduls liegenden Spiegelebene (SPE) ausgebildet ist. Durch eine derartige symmetrische Ausbildung kann vorteilhaft eine beidseitige Montage, d. h. links und rechts bzw. oben und unten in einer Laibung, ermöglicht werden, ohne das Lüftungskanalmodul in seiner Bauart variieren zu müssen.

Insbesondere ist vorgesehen, dass das Lüftungskanalmodul, insbesondere ein Modulkorpus des Lüftungskanalmoduls, eine Quaderform aufweist. Durch eine Quaderform und die damit verbundene rechtwinklige Ausbildung des Lüftungskanalmoduls kann dieses vorteilhaft in einer ebenfalls rechtwinkligen Aussparung in der Wandaußenschicht untergebracht werden. Insbesondere Klinkersteine müssen dafür lediglich mit geraden Schnitten rechtwinklig zum Klinkerstein bearbeitet werden.

In einer vorteilhaften Weiterbildung ist vorgesehen, dass der Modulkorpus eine Anschrägung aufweist, die zwischen der Modulaußenseite und einer der Laibungsseite gegenüberliegenden Modulrückseite angeordnet ist. Insbesondere verläuft die Anschrägung parallel zur Luftführungsrichtung und/oder zum Strömungskanal. Durch eine Anschrägung kann das Volumen des Modulkorpus vorteilhaft verringert werden, wodurch eine Aussparung in der Wandaußenschicht kleiner ausfallen kann, wodurch wiederum die Wandaußenschicht, insbesondere die Klinkerwand, vorteilhaft weniger strukturell geschwächt wird.

Insbesondere ist vorgesehen, dass das Lüftungskanalmodul eine Blende, insbesondere eine Umlenkblende mit mindestens einer Umlenklamelle, aufweist.

Insbesondere ist vorgesehen, dass das Lüftungskanalmodul eine Kanalanschlusssektion mit mindestens einer Dämmhalteraufnahme aufweist, wobei die mindestens eine Dämmhalteraufnahme zur Aufnahme eines Dämmstopfens ausgebildet ist. Die Dämmhalteraufnahme weist insbesondere eine zylindrische Form auf. Insbesondere ist vorgesehen, dass das Lüftungskanalmodul oder der Modulkorpus derart ausgebildet und angeordnet ist, dass eine innerhalb der Wandaußenschicht parallel zur Außenseite angeordnete Wandaußenzone in Richtung der Außenseite des Gebäudes nicht überschritten wird, wobei die Wandaußenzone mindestens eine halbe Klinkerbreite von der Außenseite nach Innen beabstandet ist. In einer derartigen Weiterbildung wird vorteilhaft erreicht, dass die Wandaußenschicht, insbesondere die Klinkerwand, im Bereich der Laibungsrandzone mindestens eine halbe Klinkerbreite aufweist und somit eine mechanische Mindeststabilität. Insbesondere ist die Wandaußenzone mindestens 55 mm, bevorzugt 57,5 mm, von der Außenseite der Wandaußenschicht nach innen beanstandet.

Die Erfindung führt in einem zweiten Aspekt auch auf ein Lüftungssystem, aufweisend
- ein Lüftungskanalmodul gemäß dem ersten Aspekt der Erfindung zum Einbau in eine Gebäudewand,
- ein Lüftungsgerät, und
- einen Laibungskanal, der das Lüftungskanalmodul und das Lüftungsgerät luftführend verbindet. Bei dem Lüftungssystem werden die Vorteile des Lüftungskanalmoduls gemäß dem ersten Aspekt der Erfindung vorteilhaft genutzt.

Die Erfindung führt in einem dritten Aspekt auch auf eine Gebäudewand mit einer Laibung aufweisend eine Wandaußenschicht, insbesondere Klinkerwand, und eine Dämmschicht mit einem Lüftungskanalmodul gemäß dem ersten Aspekt der Erfindung und/oder einem Lüftungssystem gemäß dem zweiten Aspekt der Erfindung, wobei insbesondere
- das Lüftungskanalmodul innerhalb einer Laibungsrandzone angeordnet ist, wobei die Laibungsrandzone parallel zur Laibungsoberfläche um einen Zonenabstand in die Gebäudewand versetzt ist, und insbesondere in einer Dämmschicht angeordnet ist, wobei die Dämmschicht zwischen der Wandaußenschicht und einer Wandinnenschicht liegt.

Die Laibungsrandzone ist so zu verstehen, dass sich der Modulkorpus in eine von der Laibungsoberfläche in die Gebäudewand hinein gerichtete Richtung die Laibungsrandzone nicht überschreitet, in Gegenrichtung jedoch in einen Laibungsinnenraum hineinreichen kann. Die Laibungsrandzone umfasst somit auch einen Laibungsinnenraum, das heißt ein von der Laibung umschlossenes Volumen. Vorteilhaft ist vorgesehen, dass das Lüftungskanalmodul vollständig innerhalb der Laibungsrandzone untergebracht ist.

In einer Weiterbildung weist die Gebäudewand eine Wandinnenschicht auf. Insbesondere ist die Gebäudewand eine Gebäudeaußenwand.

Insbesondere ist vorgesehen, dass das Lüftungskanalmodul eine Modulhöhe aufweist, die ein Vielfaches einer Klinkerhöhe beträgt und/oder einer Summe von einer Klinkerhöhe und einer Mörtellage beträgt. Insbesondere beträgt die Modulhöhe ein Vielfaches von 71 mm oder 81 mm. Insbesondere beträgt die Modulhöhe zwischen 426 mm oder 486 mm. Durch eine Modulhöhe, die ein Vielfaches der Klinkerhöhe und/oder der Summe von Klinkerhöhe und Mörtellage beträgt, kann vorteilhaft ein Einbau in einer Klinkerwand ermöglicht werden, ohne die Höhe einzelner Klinkersteine anpassen zu müssen.

Ausführungsformen der Erfindung werden nun nachfolgend anhand der Zeichnung beschrieben. Diese soll die Ausführungsformen nicht notwendigerweise maßstäblich darstellen, vielmehr ist die Zeichnung, wo zur Erläuterung dienlich, in schematisierter und/oder leicht verzerrter Form ausgeführt. Im Hinblick auf Ergänzungen der aus der Zeichnung unmittelbar erkennbaren Lehren wird auf den einschlägigen Stand der Technik verwiesen. Dabei ist zu berücksichtigen, dass vielfältige Modifikationen und Änderungen betreffend die Form und das Detail einer Ausführungsform vorgenommen werden können, ohne von der allgemeinen Idee der Erfindung abzuweichen. Die in der Beschreibung, in der Zeichnung sowie in den Ansprüchen offenbarten Merkmale der Erfindung können sowohl einzeln als auch in beliebiger Kombination für die Weiterbildung der Erfindung wesentlich sein. Zudem fallen in den Rahmen der Erfindung alle Kombinationen aus zumindest zwei der in der Beschreibung, der Zeichnung und/oder den Ansprüchen offenbarten Merkmale. Die allgemeine Idee der Erfindung ist nicht beschränkt auf die exakte Form oder das Detail der im folgenden gezeigten und beschriebenen bevorzugten Ausführungsformen oder beschränkt auf einen Gegenstand, der eingeschränkt wäre im Vergleich zu dem in den Ansprüchen beanspruchten Gegenstand. Bei angegebenen Bemessungsbereichen sollen auch innerhalb der genannten Grenzen liegende Werte als Grenzwerte offenbart und beliebig einsetzbar und beanspruchbar sein. Der Einfachheit halber sind nachfolgend für identische oder ähnliche Teile oder Teile mit identischer oder ähnlicher Funktion gleiche Bezugszeichen verwendet.

Weitere Vorteile, Merkmale und Einzelheiten der Erfindung ergeben sich aus der nachfolgenden Beschreibung der bevorzugten Ausführungsformen sowie anhand der Zeichnung; diese zeigt in:
- Fig. 1: eine ausschnittsweise Schnittdarstellung einer Gebäudewand mit einem Lüftungssystem, aufweisend ein Lüftungskanalmodul gemäß der Erfindung,
- Fig. 2: eine Schnittdarstellung einer Weiterbildung des Lüftungskanalmoduls,
- Fig. 3: eine perspektivische Schnittdarstellung eines Lüftungskanalmoduls im eingebauten Zustand,
- Fig. 4: eine Darstellung einer Weiterbildung eines Lüftungskanalmoduls,
- Fig. 5: eine Darstellung einer Weiterbildung eines Lüftungskanalmoduls mit einem Stabilisierungsblech,
- Fig. 6: eine Darstellung einer Weiterbildung eines Lüftungskanalmoduls mit einer Anschrägung.

Fig. 1 zeigt eine ausschnittsweise Schnittdarstellung einer Gebäudewand 210 eines Gebäudes 300 mit einem Lüftungssystem 1000, aufweisend ein Lüftungskanalmodul 100 gemäß der Erfindung. Die Gebäudewand 210 weist eine Wandaußenschicht 220 auf, welche vorliegend als Klinkerwand 222 ausgebildet ist. Die Wandaußenschicht 220 kann in Weiterbildungen auch im Rahmen eines Standard-Wärmedamm-Verbundsystems oder dergleichen Gebäudewand in einer anderen, von einer Klinkerwand 222 abweichenden Form gebildet sein. Die Wandaußenschicht 220 schließt mit einer Außenseite 310 des Gebäudes 300 ab. An der - der Außenseite 310 gegenüberliegenden - Seite der Wandaußenschicht 220 schließt sich eine Dämmschicht 230 an, in der insbesondere Dämmmaterial 144 angeordnet ist. In optionalen Weiterbildungen kann zwischen der Wandaußenschicht 220 und der Dämmschicht 230 eine Luftschicht 226 angeordnet sein. Die Luftschicht 226 kann eine Luftschichtbreite 228 von bis zu 40 mm aufweisen. An die Dämmschicht 230 schließt sich wiederum in Richtung einer Innenseite 320 des Gebäudes 300 eine Wandinnenschicht 240 an.

Ein Lüftungsgerät 200 und ein daran angeschlossener Durchführungskanal 142 sind in einer Wanddurchführung 312 angeordnet, die sich durch die Wandinnenschicht 240 und teilweise durch die Dämmschicht 230 erstreckt. An den Durchführungskanal 142 schließt sich luftführend ein Laibungskanal 140 an, welcher sich in der Dämmschicht 230 parallel zu dieser an der Wandaußenschicht 220 entlang in Richtung einer Laibung 212 bis zum Lüftungskanalmodul 100 erstreckt. Das Lüftungskanalmodul 100 ist innerhalb einer Laibungsrandzone LRZ angeordnet. Das Lüftungskanalmodul 100 weist einen im Bereich der Dämmschicht 230 liegenden Kanalanschluss 120, und einen im Bereich der Wandaußenschicht 220 liegenden Laibungsanschluss 110 auf. Durch das Lüftungskanalmodul 100 kann somit eine Lüftungsführungsrichtung LFR aus der Dämmschicht 230 in die Wandaußenschicht 120 versetzt werden. Über den Kanalanschluss 120 ist der Laibungskanal 140 mit einem Modulkorpus 130 des Lüftungskanalmoduls 100 luftführend verbunden. Der Laibungsanschluss 110 des Lüftungskanalmoduls 100 ist an einer Laibungsseite 137 des Lüftungskanalmoduls 100 angeordnet, die in Richtung einer Laibungsoberfläche 214 der Laibung 212 gerichtet ist. Durch die Anordnung des Laibungsanschlusses 110 in der Wandaußenschicht 220 kann ein Luftstrom gemäß der Lüftungsführungsrichtung LFR in einen von der Laibung 212 umschlossenen Laibungsinnenraum 216 oder aus diesem herausgeführt werden. Der Modulkorpus 130 erstreckt sich in einer Richtung senkrecht zur Gebäudewand 210 von innen nach außen bis zu einer Wandaußenzone WAG, wodurch zwischen der Grenze der Wandaußenzone WAG und der Außenseite 310 die Wandaußenschicht 220 nicht beeinträchtigt wird, insbesondere nicht ausgespart werden muss.

Die Laibungsrandzone LRZ erstreckt sich von der Laibungsoberfläche 214 parallel von dieser bis zu einem Zonenabstand ZA in die Außenschicht hinein. Die Laibungsrandzone LRZ kann sich in den Laibungsinnenraum 216 erstrecken.

Auf dem Laibungsanschluss 110 ist eine durchströmbare Blende 338 angeordnet. In der Laibung 212 ist neben dem Laibungsanschluss 110 in Richtung Innenseite 320 eine Rollladenschiene 334 angeordnet, und wiederum in derselben Richtung daneben ein Fenster 332. Zwischen der Blende 338 bzw. dem Laibungsanschluss 110 und der Rollladenschiene 334 ist eine Dichmittelfuge 336 angeordnet. Durch eine Dichtmittelfuge 336 kann das Lüftungskanalmodul vorteilhaft auf Stoß installiert werden und die Schlagregendichtigkeit erhöht werden.

In Fig. 2 ist eine Weiterbildung eines Lüftungskanalmoduls 100' in einer Draufsicht mit horizontaler Schnittebene gezeigt, welche eine Anschlussverlängerung 112 aufweist. Die Anschlussverlängerung 112 schließt sich auf der Laibungsseite 137 an den Laibungsanschluss 110 an. Über die Anschlussverlängerung 112 kann der Laibungsanschluss 110 verlängert werden, sodass er sich weiter in Richtung der Laibungsoberfläche 214 und/oder in die Laibungsrandzone LRZ und/oder in den Laibungsinnenraum 216 hinein erstreckt. Die Anschlussverlängerung 112 weist eine Anschlusslänge 118 auf. Die Anschlussverlängerung 112 weist eine äußere Seitenwand 114 mit einer äußeren Wandstärke WSA und eine innere Seitenwand 116 mit einer inneren Wandstärke WSI auf. Vorliegend ist die innere Wandstärke WSI größer als die äußere Wandstärke WSA. Das Lüftungskanalmodul 100 weist einen Strömungskanal 128 auf, der im Modulkorpus 130 schräg angeordnet ist, nämlich in einem Kanalwinkel WK zur Laibungsseite 137, um die Lüftungsführungsrichtung LFR aus einer Dämmschicht in eine Wandaußenschicht zu versetzen. Der Strömungskanal 128 weist einen Kanalquerschnitt AKQ auf. Optional kann der Modulkorpus eine - hier gestrichelt dargestellte - Anschrägung 132 aufweisen. Die Anschrägung 132 kann parallel zum Strömungskanal 128 und/oder zur Luftführungsrichtung LFR verlaufen. Bei einem nicht geraden Verlauf des Strömungskanals bildet sich der Kanalwinkel insbesondere aus dem Mittelwert der Kanalwinkel aller Abschnitte des Strömungskanals.

In Fig. 3 ist das Lüftungskanalmodul 100' im eingebauten Zustand in einer Gebäudewand 210 in einer Schnittdarstellung gezeigt. Über den Kanalanschluss 120 ist das Lüftungskanalmodul 100' an einen Laibungskanal 140 angeschlossen. Erst kurz vor Erreichen der Laibung 212, in einer Laibungsrandzone LRZ, wird die Lüftungsführungsrichtung LFR aus der Dämmschicht 230 in die Wandaußenschicht 220 versetzt, und wird über den Laibungsanschluss 110 und die Anschlussverlängerung 112 zur Laibungsoberfläche 214 geführt. Vorliegend weist das Lüftungskanalmodul 100' eine Modultiefe 104 von näherungsweise einer halben Klinkerlänge, und die Anschlussverlängerung 112 eine Anschlusslänge 118 ebenfalls von näherungsweise einer halben Klinkerlänge. Die Anschlussverlängerung 112 ist vorliegend direkt auf Stoß anliegend mit einem Fenster 332 angeordnet.

Fig. 4 zeigt eine perspektivische Darstellung eines Lüftungskanalmoduls 100". Der Modulkorpus 130 des Lüftungskanalmoduls 100" weist eine Quaderform 138 auf und weist insbesondere eine annähernd rechtwinklige Außenform auf. An das Lüftungskanalmodul 100", insbesondere an den Modulkorpus 130, ist am Laibungsanschluss 110 eine Anschlussverlängerung 112 angeschlossen, die vorliegend drei über den Kanalquerschnitt AKQ in vertikalem Abstand angeordnete Verstrebungen 160 aufweist. In Weiterbildungen ist es möglich, dass alternativ oder zusätzlich der Modulkorpus 130 Verstrebungen aufweist. Das Lüftungskanalmodul 100" weist eine Modulhöhe 102 auf. Das Lüftungskanalmodul kann aus Kunststoff 180, Blech 182 oder Holzfasern 184 gebildet sein, wobei auch eine Kombination dieser oder anderer Materialien möglich ist. Das Lüftungskanalmodul 100" ist symmetrisch bezüglich einer Spiegelebene SPE ausgebildet, wobei die Spiegelebene SPE horizontal auf der Hälfte der Modulhöhe 102 angeordnet ist.

Das Lüftungskanalmodul 100" weist eine Modultiefe 104 auf, welche vorteilhaft relativ gering ausgebildet ist, insbesondere eine halbe Klinkerbreite, beispielsweise 110 mm. Das Lüftungskanalmodul 100" weist eine Modulbreite 106 auf. Insbesondere setzt sich die Modulbreite 106 aus einer Innenbereichsbreite 156 eines an die Modulinnenseite 135 angrenzenden Modulinnenbereichs 152, welche insbesondere gleich der Breite des Kanalanschlusses 120 ist, und einer Modulkernbreite 107 zusammen. Die Innenbereichsbreite 156 ist insbesondere kleiner oder gleich 70 mm und kann vorteilhaft an die Breite des Laibungskanals und/oder des Kanalanschlusses 120 angepasst werden. Die Modulkernbreite 107 kann insbesondere an den zu überbrückenden Versatz der Lüftungsführungsrichtung angepasst werden und kann insbesondere 126 mm betragen. Innerhalb der Modulkernbreite 107 ist ein an die Modulaußenseite 134 angrenzender Modulaußenbereich 150 mit einer Außenbereichsbreite 154 angeordnet. Der Laibungsanschluss 110 ist innerhalb des Modulaußenbereichs 150 an der Laibungsseite 137 des Lüftungskanalmoduls 100" angeordnet.

In Fig. 5 ist eine Weiterbildung eines Lüftungskanalmoduls 100‴ gezeigt mit einem Stabilisierungsblech 170. Vorliegend ist das Stabilisierungsblech 170 als Winkelblech ausgebildet und oberhalb des Lüftungskanalmoduls 100"" an diesem anliegend angeordnet derart, dass sich der horizontale Teil des Stabilisierungsblech 170 in eine Mörtellage 224 der als Klinkerwand 222 ausgebildeten Wandaußenschicht 220 erstreckt. Durch das Stabilisierungsblech 170 können vorteilhaft Kräfte aus der Wandaußenschicht aufgenommen und/oder verteilt werden und/oder eine mechanische Stärkung des Lüftungskanalmoduls 100‴ erreicht werden. Vorteilhaft ist das Stabilisierungsblech 170 von der Laibungsoberfläche 214 nach innen in die Wandaußenschicht 220 versetzt und/oder von einer Blende 338 überdeckt, sodass es von außen nicht sichtbar ist.

In Fig. 6 ist eine weitere Weiterbildung eines Lüftungskanalmoduls 100"" im installierten Zustand gezeigt, mit einem Modulkorpus 130', der eine Anschrägung 132 aufweist. Es wird deutlich, dass in einer derartigen Weiterbildung die Wandaußenschicht 220, insbesondere Klinkersteine einer Klinkerwand 222 ebenfalls lediglich angeschrägt werden brauchen, wodurch - insbesondere im Gegensatz zu einem rechtwinkligen Ausklinken der Klinkerwand - weniger Material aus der Wandaußenschicht entfernt werden muss. Auf diese Weise wird die Wandaußenschicht vorteilhaft noch weniger strukturell geschwächt.

In Fig. 7A ist eine Weiterbildung einer Blende 338 in Form einer Umlenkblende 340 dargestellt. Die Umlenkblende 340 weist eine Anzahl von Umlenklamellen 342 auf, die ausgebildet sind, den aus einem Laibungsanschluss 110 und/oder einer Anschlussverlängerung 112 austretenden Luftstrom abzulenken, insbesondere vom Gebäude weg zu lenken. Insbesondere kann der austretende Luftstrom von einem in der Laibung verbauten Fenster weggelenkt werden. Durch ein derartiges Ablenken wird vorteilhaft vermieden, dass ein an die Blende angrenzender Bereich der Gebäudewand und/oder der Laibung und/oder eines in der Laibung verbauten Bauteils wie Fenster 332 oder Tür, durch den austretenden Luftstrom erwärmt und/oder befeuchtet wird. Somit werden durch eine Umlenkblende vorteilhaft langfristige optische Beeinträchtigungen und/oder Schäden, insbesondere durch Feuchtigkeit, vermieden. Die Umlenkblende 340 ist ausgebildet, an einen Laibungsanschluss 110 und/oder an eine Anschlussverlängerung 112 angeschlossen zu werden. Fig. 7B zeigt eine Querschnittsansicht der Umlenkblende 340 in einer Schnittebene SE. Vorliegend ist eine Anzahl von fünf Umlenklamellen 342 sichtbar, die nebeneinander angeordnet sind und durch ihren gekrümmten Querschnitt ausgebildet sind, die Luftführungsrichtung LFR eines aus einem Lüftungskanalmodul 100 austretenden Luftstroms zu verändern, insbesondere den Luftstrom vom Gebäude weg zu lenken.

Die Figuren 8A, 8B und 8C zeigen eine weitere Weiterbildung eines Lüftungskanalmoduls 100"" mit einer Kanalanschlusssektion 122, die sich an den Kanalanschluss 120 anschließt. Die Kanalanschlusssektion 122, die insbesondere nach der Montage des Lüftungskanalmoduls 100"" innerhalb einer nicht dargestellten Dämmschicht 230 angeordnet ist, weist vorliegend vier Dämmhalteraufnahmen 127 auf, von denen zwei sichtbar sind. Eine Dämmhalteraufnahme 127 ist zur Aufnahme eines Dämmhalters 124 ausgebildet. Der im Wesentlichen schaftförmige Dämmhalter 124 weist einen runden, scheibenförmigen Dämmhalterkopf 124.1 auf. Die Dämmhalteraufnahme 127 ist derartig ausgebildet, dass sie im montierten Zustand des Dämmhalters 124 sowohl den Dämmhalterkopf 124.1, als auch einen Dämmstopfen 126 bündig aufnehmen kann, wie dies in Fig. 8A in der untenliegenden Dämmhalteraufnahme 127, sowie in Fig. 8C dargestellt ist. Ein Dämmstopfen kann aus Styropor oder dergleichen Dämmmaterial gebildet sein, insbesondere aus demselben Material wie ein Dämmmaterial 144 in der Dämmschicht 230 oder aus einem Material, das auch in der Kanalanschlusssektion 122 verwendet wird. In Fig. 8B ist das Lüftungskanalmodul 100"" in einer Schnittansicht im Vormontagezustand dargestellt. Sichtbar ist ein Dämmhalter 124 sowie die Kanalanschlusssektion 122 mit einer ersten Dämmhalteraufnahme 127A, die zum Dämmhalter 124 gewandt ist, sowie einer gegenüberliegenden zweiten Dämmhalteraufnahme 127B, die einer hier nicht dargestellten Dämmschicht 230 zugewandt ist. In der zweiten Dämmhalteraufnahme 127B ist weiterhin, zwischen der Kanalanschlusssektion 122 und dem Dämmstopfen 126, eine Zwischenscheibe 126.1 angeordnet, die insbesondere der besseren Fixierung des Dämmhalters 124 im montierten Zustand dient. Die Zwischenscheibe 126.1 kann insbesondere aus einem härteren Kunststoff gebildet sein. In Fig. 8C ist der Dämmhalter im montierten Zustand gezeigt. Der Schaft des Dämmhalters 124 durchdringt dabei die Kanalanschlusssektion 122, die Zwischenscheibe 126.1 und den zur Dämmschicht 230 gewandten Dämmstopfen 126 und reicht weiter in die Dämmschicht 230, insbesondere in ein hier nicht dargestelltes Dämmmaterial 144 hinein. Insbesondere kann das Lüftungskanalmodul 100"" durch einen oder mehrere Dämmhalter 124 an einer Dämmschicht 230, insbesondere an einem Dämmmaterial 144 befestigt werden. Eine Dämmhalteraufnahme 127 hat den Vorteil, dass durch die Aufnahme eines Dämmstopfens 126 Kälte- bzw. Wärmebrücken verringert und/oder vermieden werden können. Eine oder mehrere Dämmhalteraufnahmen 127 können derart in der Kanalanschlusssektion angeordnet sein, dass sie den luftführenden Teil, das heißt einen Strömungskanal 128 nicht schneiden, sodass der Dämmhalter 124 nicht in direkten Kontakt mit dem geführten Luftstrom kommt. Insbesondere können eine oder mehrere Dämmhalteraufnahmen 127 in einem oberen und/oder unteren Bereich der Kanalanschlusssektion 122 angeordnet sein.

### Bezugszeichenliste

- 100, 100', 100", 100‴ 100ʺʺ: Lüftungskanalmodul
- 102: Modulhöhe
- 104: Modultiefe
- 106: Modulbreite
- 107: Modulkernbreite
- 110: Laibungsanschluss
- 112: Anschlussverlängerung
- 114: äußere Seitenwand der Anschlussverlängerung
- 116: innere Seitenwand der Anschlussverlängerung
- 118: Anschlusslänge
- 120: Kanalanschluss
- 122: Kanalanschlusssektion
- 124: Dämmhalter
- 124.1: Dämmhalterkopf
- 126: Dämmstopfen
- 126.1: Zwischenscheibe
- 127: Dämmhalteraufnahme
- 127A, 127B: erste, zweite Dämmhalteraufnahme
- 128: Strömungskanal
- 130, 130': Modulkorpus
- 132: Anschrägung
- 134: Modulaußenseite
- 135: Modulinnenseite
- 136: Modulrückseite
- 137: Laibungsseite
- 138: Quaderform
- 140: Laibungskanal
- 142: Durchführungskanal
- 144: Dämmmaterial
- 150: Modulaußenbereich
- 152: Modulinnenbereich
- 154: Außenbereichsbreite
- 156: Innenbereichsbreite
- 160: Verstrebung
- 170: Stabilisierungsblech
- 180: Kunststoff
- 182: Blech
- 184: Holzfasern
- 200: Lüftungsgerät
- 210: Gebäudewand
- 212: Laibung
- 214: Laibungsoberfläche
- 216: Laibungsinnenraum
- 220: Wandaußenschicht
- 222: Klinkerwand
- 224: Mörtellage
- 226: Luftschicht
- 228: Luftschichtbreite
- 230: Dämmschicht
- 240: Wandinnenschicht
- 300: Gebäude
- 310: Außenseite des Gebäudes
- 312: Wanddurchführung
- 320: Innenseite des Gebäudes
- 332: Fenster
- 334: Rollladenschiene
- 336: Dichtmittelfuge
- 338: Blende
- 340: Umlenkblende
- 342: Umlenklamelle
- 1000: Lüftungssystem
- AKQ: Kanalquerschnitt
- KB: Klinkerbreite
- KH: Klinkerhöhe
- KL: Klinkerlänge
- LFR: Lüftungsführungsrichtung
- LRZ: Laibungsrandzone
- SE: Schnittebene
- SPE: Spiegelebene
- WSA: äußere Wandstärke
- WSI: innere Wandstärke
- ZA: Zonenabstand

## Patentansprüche

1. Lüftungskanalmodul (100) für einen Laibungskanal (140), zum Einbau in eine Wandaußenschicht (220) einer Gebäudewand (210) mit einer Laibung (212), aufweisend einen Strömungskanal (128), der einen Laibungsanschluss (110) und einen Kanalanschluss (120) in einer Luftführungsrichtung (LFR) luftführend miteinander verbindet,
wobei der Laibungsanschluss (110) auf einer Laibungsseite (137), die der Laibung (212) zugewandt ist, innerhalb eines Modulaußenbereichs (150) angeordnet ist, der an eine Modulaußenseite (134) angrenzt, die einer Außenseite (310) der Gebäudewand (210) zugewandt ist,
**dadurch gekennzeichnet, dass**
- das Lüftungskanalmodul (100) zwischen dem Laibungsanschluss (110) und dem Kanalanschluss (120) wenigstens einen Versatzbereich (190) zum Führen eines Luftstroms aufweist, in dem die Luftführungsrichtung (LFR) zwischen zwei, insbesondere zur Gebäudewand parallelen Ebenen normal zur Gebäudewand (210) von einer Ebene, in der der Laibungsanschluss liegt, zu einer Ebene, in der der Kanalanschluss liegt, versetzt wird,
wobei der Kanalanschluss (120) innerhalb eines Modulinnenbereichs (152) angeordnet ist, der an eine Modulinnenseite (135) angrenzt, die der Modulaußenseite (134) gegenüberliegt,
- wobei der Kanalanschluss (120) auf einer der Laibungsseite (137) gegenüberliegenden Modulrückseite (136) angeordnet und zum luftführenden Verbinden mit dem Laibungskanal (140) eingerichtet

2. Lüftungskanalmodul (100) nach Anspruch 1, **dadurch gekennzeichnet, dass** das Lüftungskanalmodul (100) eine Modultiefe (104) aufweist, die kleiner oder gleich 120 mm, besonders bevorzugt kleiner oder gleich 110 mm ist, wobei sich die Modultiefe (104) senkrecht zur Laibungsseite (137) zwischen der Laibungsseite (137) und einer gegenüberliegenden Modulrückseite (136) erstreckt.

3. Lüftungskanalmodul (100) nach einem der Ansprüche 1 oder 2, **dadurch gekennzeichnet, dass** eine Außenbereichsbreite (154) des Modulaußenbereichs (150) die Hälfte einer Modulbreite (106) beträgt, wobei sich die Modulbreite (106) parallel zur Laibungsseite (137) zwischen der Modulaußenseite (134) und der Modulinnenseite (135) erstreckt.

4. Lüftungskanalmodul (100) nach einem der Ansprüche 1 bis 3, **dadurch gekennzeichnet, dass** eine Innenbereichsbreite (156) des Modulinnenbereichs (152) die Hälfte einer Modulbreite (106) beträgt.

5. Lüftungskanalmodul (100) nach einem der Ansprüche 1 bis 4, **dadurch gekennzeichnet, dass** der Strömungskanal (128) in einem Kanalwinkel (WK) zur Laibungsseite (137) verläuft, der kleiner oder gleich 45° ist.

6. Lüftungskanalmodul (100) nach einem der Ansprüche 1 bis 5, **dadurch gekennzeichnet, dass** der Strömungskanal (128) einen vertikal länglichen Kanalquerschnitt (AKQ) aufweist, insbesondere ein Höhe-zu-Breite-Verhältnis von mindestens 8 zu 1.

7. Lüftungskanalmodul (100) nach einem der Ansprüche 1 bis 6, **dadurch gekennzeichnet, dass** der Laibungsanschluss (110) eine sich normal zur Laibungsseite (137) und/oder normal zur Laibungsoberfläche (214) erstreckende Anschlussverlängerung (112) aufweist, insbesondere mit einer Anschlusslänge (118) kleiner oder gleich 120 mm.

8. Lüftungskanalmodul (100) nach Anspruch 7, **dadurch gekennzeichnet, dass** die Anschlussverlängerung (112) eine zur Außenseite (310) der Gebäudewand (210) gerichtete, äußere Seitenwand (114) mit einer äußeren Wandstärke (WSA) und eine gegenüberliegende innere Seitenwand (116) mit einer inneren Wandstärke (WSI) aufweist, wobei die innere Wandstärke (WSI) größer ist als die äußere Wandstärke (WSA).

9. Lüftungskanalmodul (100) nach einem der vorherigen Ansprüche, **dadurch gekennzeichnet, dass** das Lüftungskanalmodul (100) und/oder die Anschlussverlängerung (112) gebildet ist aus mindestens einem der folgenden Materialien: Kunststoff (180), Blech (182), Holzfasern (184).

10. Lüftungskanalmodul (100) nach einem der vorherigen Ansprüche, **gekennzeichnet durch** mindestens eine Verstrebung (160), die innerhalb des Strömungskanals (128) und/oder der Anschlussverlängerung (112) angeordnet ist.

11. Lüftungskanalmodul (100) nach einem der vorherigen Ansprüche, **gekennzeichnet durch** mindestens ein Stabilisierungsblech (170) zur Aufnahme in eine Mörtellage (224) einer Wandaußenschicht (220) der Gebäudewand (210), wobei
- die Wandaußenschicht (220) eine zur Außenseite (310) der Gebäudewand (210) gerichtete Schicht der Gebäudewand (210) ist, und
- das Stabilisierungsblech (170) an dem Lüftungskanalmodul (100) befestigt ist oder an dem Lüftungskanalmodul (100) anliegt, insbesondere aufliegt.

12. Lüftungskanalmodul (100) nach einem der vorherigen Ansprüche, **dadurch gekennzeichnet, dass** das Lüftungskanalmodul (100) symmetrisch zu einer horizontal in der Mitte des Lüftungskanalmoduls (100) liegenden Spiegelebene (SPE) ausgebildet ist.

13. Lüftungskanalmodul (100) nach einem der vorherigen Ansprüche, **dadurch gekennzeichnet, dass** das Lüftungskanalmodul (100), insbesondere ein Modulkorpus (130) des Lüftungskanalmoduls (100), eine Quaderform (138) aufweist.

14. Lüftungskanalmodul (100) nach einem der vorherigen Ansprüche, **dadurch gekennzeichnet, dass** der Modulkorpus (130) eine Anschrägung (132) aufweist, die zwischen der Modulaußenseite (134) und einer der Laibungsseite (137) gegenüberliegenden Modulrückseite (136) angeordnet ist.

15. Lüftungskanalmodul (100) nach einem der vorherigen Ansprüche, **dadurch gekennzeichnet, dass** das Lüftungskanalmodul (100) eine Blende (338), insbesondere eine Umlenkblende (340) mit mindestens einer Umlenklamelle (342), aufweist.

16. Lüftungssystem (1000) aufweisend
- ein Lüftungskanalmodul (100) nach einem der vorherigen Ansprüche zum Einbau in eine Gebäudewand (210),
- ein Lüftungsgerät (200), und
- einen Laibungskanal (140), der das Lüftungskanalmodul (100) und das Lüftungsgerät (200) luftführend verbindet.

17. Gebäudewand (210) mit einer Laibung (212) aufweisend eine Wandaußenschicht (220), insbesondere Klinkerwand (222), und eine Dämmschicht (230) mit einem Lüftungskanalmodul (100) nach einem der Ansprüche 1 bis 15 und/oder einem Lüftungssystem (1000) nach Anspruch 16, wobei insbesondere
- das Lüftungskanalmodul (100) innerhalb einer Laibungsrandzone (LRZ) angeordnet ist, wobei die Laibungsrandzone (LRZ) parallel zur Laibungsoberfläche (214) um einen Zonenabstand (ZA) in die Gebäudewand (210) versetzt ist, und
der Laibungskanal (140) insbesondere in der Dämmschicht (230) angeordnet ist, wobei die Dämmschicht (230) zwischen der Wandaußenschicht (220) und einer Wandinnenschicht (240) liegt.

18. Gebäudewand (210) nach Anspruch 17, **dadurch gekennzeichnet, dass** das Lüftungskanalmodul (100) eine Modulhöhe (102) aufweist, die ein Vielfaches einer Klinkerhöhe (KH) beträgt und/oder einer Summe von einer Klinkerhöhe (KH) und einer Mörtellage beträgt.

## Claims

1. Ventilation duct module (100) for a reveal duct (140), for installation in an outer wall layer (220) of a building wall (210) with a reveal (212), having a flow duct (128) which connects a reveal connection (110) and a duct connection (120) to one another in an air-routing direction (LFR),
wherein the reveal connection (110) is arranged on a reveal side (137) facing the reveal (212) within an outer module area (150) adjacent to an outer module side (134) facing an outer side (310) of the building wall (210),
**characterised in that**
- the ventilation duct module (100) has at least one offset area (190) between the reveal connection (110) and the duct connection (120) for routing an air flow, in which the air-routing direction (LFR) is offset between two planes, in particular planes parallel to the building wall, normal to the building wall (210) from one plane in which the reveal connection is located, to a plane in which the duct connection is located,
- wherein the duct connection (120) is arranged within an inner module area (152) which is adjacent to an inner module side (135) which is opposite the outer module side (134),
- wherein the duct connection (120) is arranged on a module rear side (136) opposite the reveal side (137) and is configured for air-routing connection to the reveal duct (140).

2. Ventilation duct module (100) according to claim 1, **characterised in that** the ventilation duct module (100) has a module depth (104) which is less than or equal to 120 mm, particularly preferably less than or equal to 110 mm, wherein the module depth (104) extends vertically to the reveal side (137) between the reveal side (137) and an opposite module rear side (136).

3. Ventilation duct module (100) according to any one of claims 1 or 2, **characterised in that** an outer area width (154) of the outer module area (150) is half of a module width (106), wherein the module width (106) extends parallel to the reveal side (137) between the outer module side (134) and the inner module side (135).

4. Ventilation duct module (100) according to any one of claims 1 to 3, **characterised in that** an inner area width (156) of the inner module area (152) is half of a module width (106).

5. Ventilation duct module (100) according to any one of claims 1 to 4, **characterised in that** the flow duct (128) runs at a duct angle (WK) to the reveal side (137) which is less than or equal to 45°.

6. Ventilation duct module (100) according to any one of claims 1 to 5, **characterised in that** the flow duct (128) has a vertically elongated duct cross-section (AKQ), in particular a height-to-width ratio of at least 8 to 1.

7. Ventilation duct module (100) according to any one of claims 1 to 6, **characterised in that** the reveal connection (110) has a connection extension (112) extending normally to the reveal side (137) and/or normally to the reveal surface (214), in particular with a connection length (118) less than or equal to 120 mm.

8. Ventilation duct module (100) according to claim 7, **characterised in that** the connection extension (112) has an outer side wall (114) directed towards the outer side (310) of the building wall (210) with an outer wall thickness (WSA) and an opposite inner side wall (116) with an inner wall thickness (WSI), wherein the inner wall thickness (WSI) is greater than the outer wall thickness (WSA).

9. Ventilation duct module (100) according to any one of the preceding claims, **characterised in that** the ventilation duct module (100) and/or the connection extension (112) is formed from at least one of the following materials: plastic (180), sheet metal (182), wood fibres (184).

10. Ventilation duct module (100) according to any one of the preceding claims, **characterised by** at least one brace (160) arranged within the flow duct (128) and/or the connection extension (112).

11. Ventilation duct module (100) according to any one of the preceding claims, **characterised by** at least one stabilising plate (170) for reception in a mortar layer (224) of an outer wall layer (220) of the building wall (210), wherein
- the outer wall layer (220) is a layer of the building wall (210) directed towards the outer side (310) of the building wall (210), and
- the stabilising plate (170) is fastened to the ventilation duct module (100) or rests against the ventilation duct module (100), in particular rests on it.

12. Ventilation duct module (100) according to any one of the preceding claims, **characterised in that** the ventilation duct module (100) is configured symmetrically with respect to a mirror plane (SPE) located horizontally in the centre of the ventilation duct module (100).

13. Ventilation duct module (100) according to any one of the preceding claims, **characterised in that** the ventilation duct module (100), in particular a module body (130) of the ventilation duct module (100), has a cuboid shape (138).

14. Ventilation duct module (100) according to any one of the preceding claims, **characterised in that** the module body (130) has bevelling (132) which is arranged between the outer module side (134) and a module rear side (136) opposite the reveal side (137).

15. Ventilation duct module (100) according to any one of the preceding claims, **characterised in that** the ventilation duct module (100) has a fascia (338), in particular a deflecting fascia (340) with at least one deflecting fin (342).

16. Ventilation system (1000) comprising
- a ventilation duct module (100) according to any one of the preceding claims for installation in a building wall (210),
- a ventilation unit (200), and
- a reveal duct (140), which connects the ventilation duct module (100) and the ventilation unit (200) in an air-routing manner.

17. Building wall (210) with a reveal (212) comprising an outer wall layer (220), in particular a clinker brick wall (222), and an insulating layer (230) with a ventilation duct module (100) according to any one of claims 1 to 15 and/or a ventilation system (1000) according to claim 16, wherein in particular
- the ventilation duct module (100) is arranged within a reveal edge zone (LRZ), wherein the reveal edge zone (LRZ) is offset into the building wall (210) parallel to the reveal surface (214) by a zone distance (ZA), and
- the reveal duct (140) is arranged in particular in the insulating layer (230), wherein the insulating layer (230) lies between the outer wall layer (220) and an inner wall layer (240).

18. Building wall (210) according to claim 17, **characterised in that** the ventilation duct module (100) has a module height (102) which is a multiple of a clinker brick wall height (KH) and/or a sum of a clinker brick wall height (KH) and a mortar layer.

## Revendications

1. Module de canal de ventilation (100) pour un canal d'ébrasement (140), destiné à être installé dans une couche extérieure de mur (220) d'un mur de bâtiment (210) doté d'une embrasure (212), présentant un canal d'écoulement (128) qui relie entre eux, de manière à guider l'air, un raccord d'ébrasement (110) et un raccord de canal (120) dans une direction de guidage d'air (LFR),
dans lequel le raccord d'ébrasement (110) est disposé sur un côté d'ébrasement (137) orienté vers l'embrasure (212), à l'intérieur d'une zone extérieure de module (150) adjacente à un côté extérieur de module (134) orienté vers un côté extérieur (310) du mur de bâtiment (210),
**caractérisé en ce que**
- le module de canal de ventilation (100) présente, entre le raccord d'ébrasement (110) et le raccord de canal (120), au moins une zone de décalage (190) pour guider un flux d'air, dans laquelle la direction de guidage d'air (LFR) est décalée entre deux plans, en particulier parallèles au mur de bâtiment, perpendiculairement au mur de bâtiment (210), d'un plan dans lequel se trouve le raccord d'ébrasement à un plan dans lequel se trouve le raccord de canal,
- dans lequel le raccord de canal (120) est disposé à l'intérieur d'une zone intérieure de module (152) qui est adjacente à un côté intérieur de module (135) qui est opposé au côté extérieur de module (134),
- dans lequel le raccord de canal (120) est disposé sur une face arrière de module (136) opposée au côté d'ébrasement (137) et est conçu pour la liaison, permettant le guidage d'air, avec le canal d'ébrasement (140).

2. Module de canal de ventilation (100) selon la revendication 1, **caractérisé en ce que** le module de canal de ventilation (100) présente une profondeur de module (104) qui est inférieure ou égale à 120 mm, de manière particulièrement préférée inférieure ou égale à 110 mm, la profondeur de module (104) s'étendant perpendiculairement au côté d'ébrasement (137) entre le côté d'ébrasement (137) et une face arrière de module (136) opposée.

3. Module de canal de ventilation (100) selon l'une des revendications 1 et 2, **caractérisé en ce qu'**une largeur de zone extérieure (154) de la zone extérieure de module (150) est égale à la moitié de la largeur de module (106), la largeur de module (106) s'étendant parallèlement au côté d'ébrasement (137) entre le côté extérieur de module (134) et le côté intérieur de module (135).

4. Module de canal de ventilation (100) selon l'une des revendications 1 à 3, **caractérisé en ce que** la largeur de zone intérieure (156) de la zone intérieure de module (152) est égale à la moitié de la largeur de module (106).

5. Module de canal de ventilation (100) selon l'une des revendications 1 à 4, **caractérisé en ce que** le canal d'écoulement (128) s'étend selon un angle de canal (WK) par rapport au côté d'ébrasement (137) qui est inférieur ou égal à 45°.

6. Module de canal de ventilation (100) selon l'une des revendications 1 à 5, **caractérisé en ce que** le canal d'écoulement (128) présente une section transversale de canal (AKQ) allongée verticalement, notamment un rapport hauteur/largeur d'au moins 8 pour 1.

7. Module de canal de ventilation (100) selon l'une des revendications 1 à 6, **caractérisé en ce que** le raccord d'ébrasement (110) présente un prolongement de raccord (112) s'étendant perpendiculairement au côté d'ébrasement (137) et/ou perpendiculairement à la surface d'ébrasement (214), et doté notamment d'une longueur de raccord (118) inférieure ou égale à 120 mm.

8. Module de canal de ventilation (100) selon la revendication 7, **caractérisé en ce que** le prolongement de raccord (112) présente une paroi latérale extérieure (114) orientée vers le côté extérieur (310) du mur de bâtiment (210) et dotée d'une épaisseur de paroi extérieure (WSA) et une paroi latérale intérieure (116) opposée dotée d'une épaisseur de paroi intérieure (WSI), l'épaisseur de paroi intérieure (WSI) étant supérieure à l'épaisseur de paroi extérieure (WSA).

9. Module de canal de ventilation (100) selon l'une des revendications précédentes, **caractérisé en ce que** le module de canal de ventilation (100) et/ou le prolongement de raccord (112) sont constitués d'au moins un des matériaux suivants : matière plastique (180), tôle (182), fibres de bois (184).

10. Module de canal de ventilation (100) selon l'une des revendications précédentes, **caractérisé par** au moins un renforcement (160) disposé à l'intérieur du canal d'écoulement (128) et/ou du prolongement de raccord (112).

11. Module de canal de ventilation (100) selon l'une des revendications précédentes, **caractérisé par** au moins une tôle de stabilisation (170) destinée à être reçue dans une couche de mortier (224) d'une couche extérieure de mur (220) du mur de bâtiment (210), étant entendu que
- la couche extérieure de mur (220) est une couche du mur de bâtiment (210) qui est orientée vers le côté extérieur (310) du mur de bâtiment (210), et
- la tôle de stabilisation (170) est fixée au module de canal de ventilation (100) ou est appliquée sur le module de canal de ventilation (100), en reposant notamment sur celui-ci.

12. Module de canal de ventilation (100) selon l'une des revendications précédentes, **caractérisé en ce que** le module de canal de ventilation (100) est conçu symétrique par rapport à un plan miroir (SPE) situé horizontalement au centre du module de canal de ventilation (100).

13. Module de canal de ventilation (100) selon l'une des revendications précédentes, **caractérisé en ce que** le module de canal de ventilation (100), notamment un corps de module (130) du module de canal de ventilation (100), présente une forme parallélépipédique (138).

14. Module de canal de ventilation (100) selon l'une des revendications précédentes, **caractérisé en ce que** le corps de module (130) présente un chanfrein (132) qui est disposé entre le côté extérieur de module (134) et une face arrière de module (136) opposée au côté d'ébrasement (137).

15. Module de canal de ventilation (100) selon l'une des revendications précédentes, **caractérisé en ce que** le module de canal de ventilation (100) présente un écran (338), notamment un écran déflecteur (340) doté d'au moins une lamelle déflectrice (342).

16. Système de ventilation (1000) présentant
- un module de canal de ventilation (100) selon l'une des revendications précédentes, destiné à être installé dans un mur de bâtiment (210),
- un appareil de ventilation (200), et
- un canal d'ébrasement (140) qui relie le module de canal de ventilation (100) et l'appareil de ventilation (200) de manière à guider l'air.

17. Mur de bâtiment (210) doté d'une embrasure (212) et présentant une couche extérieure de mur (220), notamment un mur en briques recuites (222), et une couche d'isolation (230), et doté d'un module de canal de ventilation (100) selon l'une des revendications 1 à 15 et/ou d'un système de ventilation (1000) selon la revendication 16, dans lequel notamment
- le module de canal de ventilation (100) est disposé à l'intérieur d'une zone de bord d'ébrasement (LRZ), la zone de bord d'ébrasement (LRZ) étant décalée, parallèlement à la surface d'ébrasement (214), d'un écart de zone (ZA) vers le mur de bâtiment (210), et
- le canal d'ébrasement (140) est disposé notamment dans la couche d'isolation (230), la couche d'isolation (230) étant située entre la couche extérieure de mur (220) et une couche intérieure de mur (240).

18. Mur de bâtiment (210) selon la revendication 17, **caractérisé en ce que** le module de canal de ventilation (100) présente une hauteur de module (102) qui est un multiple de la hauteur de brique recuite (KH) et/ou d'une somme de la hauteur de brique recuite (KH) et d'une couche de mortier.
